# EUROPÄISCHE PATENTSCHRIFT

(11) **EP 2 180 868 B1**
(45) Veröffentlichungstag und Bekanntmachung des Hinweises auf die Patenterteilung: **26.01.2011**
(21) Anmeldenummer: 08801172.1
(22) Anmeldetag: 13.08.2008
(51) Int. Cl.: A61J 7/04, B65D 43/24

(54) **WOCHENDOSIERER FÜR MEDIKAMENTE**
WEEKLY DISPENSER FOR MEDICAMENTS
PILULIER HEBDOMADAIRE POUR MÉDICAMENTS

(30) Priorität: 25.08.2007 DE 102007041924
(43) Veröffentlichungstag der Anmeldung: 05.05.2010
(73) Patentinhaber: Büchner, Karl-Heinz, 09456 Annaberg-Buchcholz (DE); Fritzsch, Bertram, 09456 Annaberg-Buchholz (DE)
(72) Erfinder: BERGHÄUSER, Karin, 09456 Annaberg-Buchholz (DE); SCHUSTER, Andreas, 09456 Annaberg-Buchholz (DE); BÜCHNER, Karl-Heinz, 09456 Annaberg-Buchholz (DE); FRITZSCH, Bertram, 09456 Annaberg-Buchholz (DE)
(74) Vertreter: Sperling, Thomas
(86) Internationale Anmeldenummer: PCT/DE2008/001349
(87) Internationale Veröffentlichungsnummer: WO 2009/026886

(56) Entgegenhaltungen:
- DE-A1- 19 911 995
- US-A- 5 082 114
- US-A- 5 927 535
- US-A1- 2007 062 964

## Beschreibung

Die Erfindung betrifft eine Speicher-Vorrichtung für Medikamente gemäss dem Oberbegriff des Anspruchs 1, die geeignet ist, insbesondere feste Arzneiformen - angepasst an den medizinisch verordneten individuellen Einnahmerhythmus des jeweiligen Patienten - in Tagesportionen so vorzusortieren und bereitzuhalten, dass die Verabreichung in der richtigen Dosis an den 7 Wochentagen problemlos erfolgen kann.

Wochendosierer sind ein zuverlässiges Hilfsmittel für alle Patienten, die regelmäßig Arzneimittel einnehmen.

Der Wochendosierer ist mit seinen 7 Fächern übersichtlich organisiert und dadurch einfach zu benutzen.

Alle Teile des Wochendosierers bestehen aus Kunststoff.

Aus DE 199 11 995 C2 ist ein verschließbarer Sortierbehälter bekannt, der eine flache Quaderform mit einer ebenen Boden- und Deckelfläche aufweist.

Zum Aufbau des Sortierbehälters ist ein in ein schalenartiges Gehäuse einsetzbares Zusatzelement vorgesehen, das aus mehreren nebeneinander in Längsrichtung angeordneten Fächern besteht. Jedes einzelne Fach weist eine geringe Breite (B) und eine die geringe Breite (B) übersteigende Breite (A) auf und die Fächer sind derart zueinander zugeordnet, dass ein Fach mit seiner geringen Breite (B) neben dem Fach mit der die geringe Breite (B) übersteigenden Breite (A) angeordnet ist. Schließlich besitzt jedes Fach ein separates, von den anderen Fächern unabhängiges Deckelelement, wobei die Deckelelemente jeweils auf der Seite der Fächer angelenkt sind, die eine geringe Breite (B) aufweisen. Zur beweglichen Verbindung der Deckelelemente mit dem Zusatzelement sind Filmscharniere vorgesehen.

Nachteilig bei diesem Wochendosierer ist die unübersichtliche Gestaltung und Anordnung der Fächer und Deckel mit den alternierenden Öffnungsrichtungen. Nachteilig ist weiterhin der doppelwandige Aufbau des Unterteils. US 2 007 006 296 4 offenbart einen Wochendosierer für Medikamente mit allen technischen Merkmalen des Oberbegriffs des Anspruchs 1.

Abgeleitet aus diesem Stand der Technik ist es Aufgabe der Erfindung, einen neuen Wochendosierer zu entwickeln, der die Nachteile des Standes der Technik vermeidet, d.h. bei einfachem und übersichtlichem Aufbau eine zuverlässige Handhabung ermöglicht.

Eine erfindungsgemäße Lösung dieser Aufgabe ist im Anspruch 1 angegeben. Weiterbildungen der Erfindung sind in den Unteransprüchen gekennzeichnet.

Nach der Konzeption der Erfindung besitzt das im Grundriss rechteckförmige und flachgehaltene Unterteil des Wochendosierers 7 gleichgroße Fächer, die durch Zwischenwände unterteilt und durch separate Deckel mit gleichmäßiger Krümmung verschließbar sind. An den beiden Stirnseiten ist der Wochendosierer durch Stirnwände begrenzt.

Der obere Rand aller Trennwände weist in seiner Längserstreckung eine gleichmäßige Krümmung auf; der Krümmungsradius R beträgt vorzugsweise etwa 45 bis 55 mm.

Zumindest eine Längsseite des Unterteils, nämlich die Entnahmeseite, besitzt eine nach außen gebogene Wandung, wodurch die Entnahme von Tabletten und dgl. aus den Fächern erleichtert wird.

Die 7 Deckel, die die 7 Fächer abdecken und verschließen, sind formstabil und elastisch. Sie weisen eine angepasste Krümmung R' auf, wobei die sich parallel zu den Trennwänden erstreckenden Längsränder der Deckel die Zwischenwände jeweils bis etwa zur Hälfte überspannen, ohne dass sich die Deckel im Verschlusszustand berühren oder auf den Zwischenwänden aufzuliegen.

Die beiden Stirnwände erstrecken sich bis in die Höhe und entlang der Außenkontur der gekrümmten Deckel.

Sie besitzen auf der Innenseite einen Absatz, der bis zur Höhe der Innenwände reicht, etwa die halbe Dicke der Innenwände besitzt und die gleiche Krümmung aufweist.

Zur Befestigung und Arretierung der sieben beweglichen Deckel sind einmal an den schmalen Querrändern der Deckel und zum anderen auf den bzw. entlang der beiden Längsseiten des Unterteils jeweils im Bereich der 7 Fächer die zugehörigen Scharnierteile und Verschlussteile angeordnet.

Die auf der einen Längsseite des Unterteils, außerhalb der Fächer liegenden Scharnierteile A bestehen aus jeweils zwei horizontal, in einer gedachten Geraden parallel zur Längsseite des Unterteils angeordneten Zapfen, die paarweise, d.h. beidseitig an den im oberen Bereich der Trennwände über die Fächer hinaus verlängerten Zwischenwänden und einzeln an den überstehenden Innenseiten der beiden Stirnwände des Unterteils angreifen.

Die auf der anderen Längsseite des Unterteils liegenden Verschlussteile C sind als von außen eingebrachte Auskerbungen mit einer oben liegenden Rastlippe jeweils mittig im oberen Randbereich der Fächer eingearbeitet.

Die mit dem Radius R' gekrümmten 7 Deckel haben in der projizierten Grundfläche einen rechteckigen Querschnitt und verfügen über die komplementären Scharnierteile B und Verschlussteile D.

Die Scharnierteile B bestehen pro Deckel in einer ersten Ausführungsform aus zwei Krallen, die auf der Schmalseite des Deckelrandes, am Querrand des Deckels, angeformt sind. Diese Krallen sind etwa um die halbe Dicke der Zwischenwände von der Längsrändern des Deckels beabstandet und umfassen mit einem Umfangswinkel von größer als 180°, vorzugsweise von etwa 200 ... 220°, die zugehörigen Zapfen der Scharnierteile A.

In Verlängerung und mit der Dicke der Krallen verläuft auf der Unterseite und parallel zum Längsrand der Deckel eine Rippenverstärkung mit konstanten Querschnitt, die quasi zur Ausbildung der Krallenöffnung unterbrochen ist. Das krallenseitige Ende der Rippenverstärkung bildet dabei die innere, der Deckelunterseite zugewandte Seite der Krallenöffnung.

Damit die Deckel mittels der Krallen unverlierbar auf den Zapfen aufsitzen weist die Kralle einmal den Zapfendurchmesser auf und darüber hinaus besitzt die Krallenöffnung einen Sektorwinkel von etwa 140 bis 160°. Durch diesen unterhalb des Halbkreises liegenden Sektorwinkel muss beim Aufschieben der Deckelkrallen auf die Zapfen am Unterteil ein gewisser Widerstand überwunden werden.

In einer zweiten Ausführungsform des Scharnierteils B hat die Rippenverstärkung zwar ebenfalls eine konstante Breite, aber ihre Tiefe wird im Scharnierbereich so erweitert, dass die erforderliche Ausbildung von Kralle und Krallenöffnung mit einem Sektorwinkel von etwa 140 bis 160° zum Aufschieben auf den jeweils zugehörigen Zapfen des Scharnierteils A erfolgen kann.

Beim Aufschieben des Scharnierteils B auf das Scharnierteil A muss analog zum ersten Ausführungsbeispiel ein gewisser Widerstand überwunden werden.

Die komplementären Verschlussteile D sind auf der den Scharnierteilen B gegenüberliegenden Seite der Deckel angeordnet.

Sie bestehen aus einem Raststeg mit am Stegende und innen liegend vorgesehener Rastlippe, die z.B. beim Schließvorgang über die komplementäre Rastlippe im Unterteil gleitet und in die Auskerbung eingreift.

Ein mit der neuen konstruktiven Ausführung von Deckel und Verschlussmechanismus mittels der Verschlussteile C, D gewollter Effekt besteht darin, dass ein leichtes Öffnen der Deckel nur mittels einer bestimmten Öffnungsprozedur erfolgen kann.

Durch die Ausübung einer Druckkraft, z.B. Zeigefinger drückt etwa mittig auf die Wölbung des elastischen Deckels, wird der Deckel leicht nach innen gedrückt. Dadurch hebt sich das Verschlussteil D, wodurch die beiden Rastlippen beginnen, auseinander zu gleiten.

Ein vom Nutzer gewünschtes gleichzeitiges Anheben des ausgewählten Deckels auf der Verschlussseite ist in dieser Phase leicht möglich.

Die beschriebene Verschlusskonstruktion ist demnach so beschaffen, dass ein ungewolltes Öffnen vermieden wird. Erst durch den Fingerdruck auf den gewünschten Deckel kommen durch Abflachung der Deckelwölbung die Verschlusselemente in eine Position, die das leichte Anheben des Deckels von der Öffnungsseite aus ermöglicht.

Weitere Einzelheiten, Merkmale und Vorteile der Erfindung ergeben sich aus der nachfolgenden Beschreibung eines Ausführungsbeispiels unter Bezugnahme auf die zugehörige Zeichnung.

Es zeigen:
- Fig. 1: eine perspektivische Darstellung einer Ausführungsform des neuen Wochendosierers, bei der die ersten drei Deckel geöffnet sind;
- Fig. 2: verschiedene Ansichten des Unterteils des Wochendosierers, nämlich Fig. 2.1 eine perspektivische Ansicht, Fig. 2.2 die Draufsicht und Fig. 2.3 die Seitenansicht;
- Fig. 3: drei Ansichten eines Deckels mit der ersten Ausführungsform der Scharnierkrallen, wobei Fig. 3.1 eine perspektivische Ansicht, Fig. 3.2 die Seitenansicht und Fig. 3.3 der Stirnansicht zeigen;
- Fig. 4: eine perspektivische Darstellung eines Scharnieraufbaus im Einbauzustand;
- Fig. 5: eine perspektivische Gesamtansicht auf einen Deckel, bei dem die Scharnierkrallen nach der 2. Ausführungsform gestaltet sind.

Fig. 1 zeigt ein Ausführungsbeispiel des erfindungsgemäßen Wochendosierers. Das aus sieben einzeln zugänglichen Fächern 1 bestehende Unterteil 4 (vgl. auch Fig.2) besitzt zur Einrichtung der gleichgroßen Fächer 1 mit rechteckigem Grundriss sechs Zwischenwände 2.1 und zwei außen liegende Stirnwände 2.2. Der obere Rand 2.3 aller Trennwände 2 ist in seiner Längserstreckung mit einem Radius von R = 46 mm gekrümmt ausgeführt. Auf der Entnahmeseite des Unterteils 4 ist die Wandung 4.3 nach außen gebogen, um das Abgreifen von Tabletten und dgl. aus dem jeweiligen Fach 1 zu erleichtern, vgl. auch Fig. 2.

Die Deckel 3 weisen eine angepasste Krümmung R' auf und liegen im geschlossenen Zustand nicht auf den Zwischenwänden 2.1 bzw. dem Absatz 2.4 auf der Innenseite der Stirnwände 2.2 auf.

Zur Befestigung und Arretierung der Deckel 3 sind einmal an den Querrändern 3.2 der Deckel 3 und zum anderen an den beiden Längsseiten 4.1, 4.2 des Unterteils 4, s. auch Fig. 2, jeweils im Bereich der sieben Fächer 1 die zugehörigen Scharnierteile 5 und Verschlussteile 6.1 bis 6.4 angeordnet.

Fig. 2 zeigt dazu ergänzend den Aufbau der Scharnierteile 5.1 am Unterteil 4 sowie die Fig. 3 und Fig. 5 den Aufbau der Scharnier- und Verschlussteile am Deckel 3.

Die auf der Scharnier- und Längsseite 4.1 des Unterteils 4 außerhalb der Fächer 1 liegenden Zapfen 5.1 (Scharnierteile A) sind an den über die Fächer 1 hinaus verlängerten Zwischenwänden 2.1 paarweise und auf der Innenseite der Stirnwände 2.2 in einfacher Ausführung angeordnet.

Die auf der gegenüber liegenden Längsseite 4.2 des Unterteils 4 befindlichen Verschlussteile C bestehen aus Auskerbungen 6.1 mit einer oben liegenden Rastlippe 6.2 (s. Fig. 1), die von außen und jeweils mittig in den oberen Randbereich der Fächer eingebracht sind.

Fig. 3 und Fig. 5 zeigen die Verschlussteile D an den Deckeln 3, nämlich den Raststeg 6.3 und die Rastlippe 6.4 in gleicher Ausführung.

Die Scharnierteile B sind in den Fig. 3 und 5 unterschiedlich ausgeführt.

In einer in Fig. 3 gezeigten 1. Ausführungsform sind am Querrand 3.2 des Deckels 3 zwei Krallen 5.2 vorhanden, die etwa um die halbe Dicke der Zwischenwände 2.1 von den Längsrändern 3.1 des Deckels beabstandet sind. Diese Krallen 5.2 verlaufen in Verlängerung der jeweiligen Rippenverstärkung 3.3. Die Krallen 5.2 umfassen mit einem Umfangswinkel von etwa 220° die zugehörigen, am Unterteil 4 befindlichen Zapfen 5.1 der Scharnierteile A. Über die Krallenöffnung 5.3, die signifikant kleiner ist als der Durchmesser der Zapfen 5.1, werden bei der Montage der Deckel 3 am Unterteil 4 die Krallen 5.2 straff auf die Zapfen 5.1 aufgeschoben.

Bei der zweiten Ausführungsform der Krallen 5.2 nach Fig. 5 ist die Kralle 5.2 und die Krallenöffnung 5.3 in die jeweilige, in ihrer Tiefe entsprechend vergrößerte Rippenverstärkung 3.3 eingebracht.

Fig. 4 zeigt die in Fig. 1 bis Fig. 3 beschriebenen Scharnierteile A und B im montierten Zustand.

Als Materialien für die Teile des Wochendosierers kommen beispielsweise zum Einsatz: für das Unterteil Acryl-Buthanil-Styrol (ABS) und für die Deckel Polycarbonat (PC).

### LISTE DER BEZUGSZEICHEN

- 1: Medikamentenfächer, Fächer
- 2: Trennwände 2.1 Zwischenwände 2.2 Stirnwände 2.3 oberer Rand 2.4 Absatz an Innenseite Stirnwand
- 3: Deckel 3.1 Längsränder 3.2 Querränder 3.3 Rippenverstärkung
- 4: Unterteil 4.1 Längsseite - Scharnier 4.2 Längsseite - Verschluss/Entnahme 4.3 nach außen gebogene Wandung - auf der Entnahmeseite
- 5: Scharnierteile 5.1 Zapfen, Scharnierteil A 5.2 Kralle, Scharnierteile B 5.3 Krallenöffnung, Scharnierteile B
- 6: Verschlussteile 6.1 Auskerbung (Verschlussteile C) 6.2 Rastlippe (Verschlussteile C) 6.3 Raststeg (Verschlussteile D) 6.4 Rastlippe (Verschlussteile D)

## Patentansprüche

1. Wochendosierer für Medikamente bestehend aus einem rechteckigen Unterteil mit 7 Fächern (1), die durch Trennwände (2) unterteilt sind und jeweils einen eigenen klappbaren Deckel (3) besitzen, so dass jedes Fach (1) einzeln bedienbar ist,
**dadurch gekennzeichnet, dass** die 7 Fächer (1) im Unterteil (4) des Wochendosierers mit einem gleichgroßen rechteckigen Grundriss ausgeführt sind und zumindest eine Längsseite (4.2) des Unterteils (4), nämlich die Entnahmeseite, eine nach außen gebogene Wandung (4.3) besitzt und der obere Rand (2.3) aller Trennwände (2) in seiner Längserstreckung eine gleichmäßige Krümmung mit einem Radius R aufweist und dazu passfähig die 7 formstabilen und elastischen Deckel (3), die die 7 Fächer (1) abdecken und verschließen, eine angepasste Krümmung R' aufweisen, wobei die sich parallel zu den Trennwänden (2) erstreckenden Längsränder (3.1) der Deckel (3) die Zwischenwände (2.1) jeweils bis etwa zur Hälfte überspannen, ohne im Verschlusszustand auf ihnen aufzuliegen und zur Befestigung und Arretierung der sieben Deckel (3) einmal an den schmalen Querrändern (3.2) der Deckel (3) und zum anderen auf den bzw. entlang der beiden Längsseiten (4.1, 4.2) des Unterteils (4) jeweils im Bereich der 7 Fächer (1) die zugehörigen Scharnierteile (5) und Verschlussteile (6) angeordnet sind, wobei bei Ausübung einer Druckkraft auf den mittleren oder hinteren Bereich eines gewölbten elastischen Deckels (3) sich die Verschlussteile (6) voneinander zu lösen beginnen.

2. Wochendosierer nach Anspruch 1,
**dadurch gekennzeichnet, dass** der Krümmungsradius R des oberen Randes (2.3) aller Trennwände (2) etwa 45 bis 55 mm beträgt.

3. Wochendosierer nach Anspruch 1 oder 2,
**dadurch gekennzeichnet, dass** die auf der einen Längsseite (4.1) des Unterteils (4), außerhalb der Fächer (1) liegenden Scharnierteile A aus jeweils zwei horizontal, in einer gedachten Geraden parallel zu den Längsseiten des Unterteils (4) angeordneten Zapfen (5.1) bestehen, die paarweise d.h. beidseitig an den im oberen Bereich der Trennwände (2) über die Fächer (1) hinaus verlängerten Zwischenwände (2.1) und einzeln an den überstehenden Innenseiten der beiden Stirnwände (2.2) des Unterteils (4) angreifen.

4. Wochendosierer nach einem der Ansprüche 1 bis 3,
**dadurch gekennzeichnet, dass** die auf der anderen Längsseite (4.2) des Unterteils (4) liegenden Verschlussteile C (6) als von außen eingebrachte Auskerbungen (6.1) mit einer oben liegenden Rastlippe (6.2) jeweils mittig im oberen Randbereich für jedes Fach (1) eingearbeitet sind.

5. Wochendosierer nach einem der Ansprüche 1 bis 4,
**dadurch gekennzeichnet, dass** die mit dem Radius R' gekrümmten 7 Deckel (3) in der projizierten Grundfläche einen rechteckigen Querschnitt aufweisen und an den Querrändern (3.2) über die komplementären Scharnierteile B (5.2, 5.3) und Verschlussteile D (6.3, 6.4) verfügen.

6. Wochendosierer nach einem der Ansprüche 1 bis 5,
**dadurch gekennzeichnet, dass** die Scharnierteile B pro Deckel (3) aus zwei Krallen (5.2) bestehen, die auf der Schmalseite des Deckelrandes, am Querrand (3.2), angeformt sind, wobei diese Krallen (5.2) etwa um die halbe Dicke der Zwischenwände (2.1) von den Längsrändern (3.1) des Deckel (3) beabstandet sind und die zugehörigen Zapfen (5.1) der Scharnierteile A mit einem Umfangswinkel von etwa 200 bis 220° umfassen.

7. Wochendosierer nach einem der Ansprüche 1 bis 6,
**dadurch gekennzeichnet, dass** in Verlängerung und mit der Dicke der Krallen (5.2) auf der Unterseite und parallel zu den Längsrändern (3.1) der Deckel (3) eine Rippenverstärkung (3.3) mit konstanten Querschnitt vorgesehen ist, die zur Ausbildung der Krallenöffnung (5.3) unterbrochen ist, wobei das krallenseitige Ende der Rippenverstärkung (3.3) die innere, der Deckelunterseite zugewandte Seite der Krallenöffnung (5.3) bildet.

8. Wochendosierer nach einem der Ansprüche 1 bis 5 und 7,
**dadurch gekennzeichnet, dass** die Rippenverstärkung (3.3) des Scharnierteils B ebenfalls eine konstante Breite aufweist, aber ihre Tiefe im Scharnierbereich so erweitert wird, dass die erforderliche Ausbildung von Kralle (5.2) und Krallenöffnung (5.3) mit einem Sektorwinkel von etwa 140 bis 160° zum Aufschieben auf den jeweils zugehörigen Zapfen (5.1) des Scharnierteils A erfolgen kann.

9. Wochendosierer nach einem der Ansprüche 1 bis 8,
**dadurch gekennzeichnet, dass** die komplementären Verschlussteile D, die auf der den Scharnierteilen B gegenüberliegenden Seite der Deckel (3) angeordnet sind, aus einem Raststeg (6.3) mit am Stegende und innen liegend vorgesehener Rastlippe (6.4) bestehen.

## Claims

1. A weekly dispenser for medicaments consisting of a rectangular lower part with 7 compartments (1) that are divided by dividing walls (2) and each have their own foldable lid (3) so each compartment (1) is individually operable, **characterised in that** the 7 compartments (1) are configured in the lower part (4) of the weekly dispenser with a rectangular outline of equal size and at least one longitudinal side (4.2) of the lower part (4), namely the removal side, has an outwardly curved wall (4.3) and the upper edge (2.3) of all dividing walls (2) has a uniform curvature in its longitudinal extension with a radius R and the 7 dimensionally stable and resilient lids (3), which cover and seal the 7 compartments (1), have a curvature R' adapted to this in a mating manner, the longitudinal edges (3.1) of the lids (3) extending parallel to the dividing walls (2) and in each case spanning up to approximately half of the partition walls (2.1) without resting on them in the sealed state and the associated hinge parts (5) and sealing parts (6) being arranged once at the narrow transverse edges (3.2) of the lid (3) and also on or along the two longitudinal sides (4.1, 4.2) of the lower part (4), in each case in the region of the 7 compartments (1), in order to fix and lock the seven lids (3), the sealing parts (6) starting to detach from one another when a compressive force is exerted on the central or rear region of a curved, resilient lid (3).

2. The weekly dispenser according to claim 1, **characterised in that** the radius of curvature R of the upper edge (2.3) of all dividing walls (2) is approximately 45 to 55 mm.

3. The weekly dispenser according to either claim 1 or claim 2, **characterised in that** the hinge parts A lying outside the compartments (1) on one longitudinal side (4.1) of the lower part (4) each consist of two pins (5.1) that are arranged horizontally in a virtual straight line parallel to the longitudinal sides of the lower part (4) and engage in pairs, i.e. on either side, with the partition walls (2.1) extended beyond the compartments (1) in the upper region of the dividing walls (2), and individually with the protruding inner faces of the two end walls (2.2) of the lower part (4).

4. The weekly dispenser according to any one of claims 1 to 3, **characterised in that** the sealing parts C (6) lying on the other longitudinal side (4.2) of the lower part (4) are each incorporated centrally in the upper edge region for each compartment (1) as externally positioned notches (6.1) with an upper latching lip (6.2).

5. The weekly dispenser according to any one of claims 1 to 4, **characterised in that** the 7 lids (3) curved with the radius R' have a projected area of rectangular cross-section and have the complementary hinge parts B (5.2, 5.3) and sealing parts D (6.3, 6.4) at the transverse edges (3.2).

6. The weekly dispenser according to any one of claims 1 to 5, **characterised in that** the hinge parts B consist of two claws (5.2) per lid (3) that are integrally formed on the narrow side of the lid edge at the transverse edge (3.2), these claws (5.2) being spaced from the longitudinal edges (3.1) of the lid (3) by approximately half the thickness of the intermediate walls (2.1) and surround the associated pins (5.1) of the hinge parts A with an angle at circumference of approximately 200 to 220°.

7. The weekly dispenser according to any one of claims 1 to 6, **characterised in that** a rib reinforcement (3.3) of constant cross-section is provided in the extension and with the thickness of the claws (5.2) at the underside and parallel to the longitudinal edges (3.1) of the lids (3) and is interrupted in order to form the claw opening (5.3), the claw-side end of the rib reinforcement (3.3) forming the inner face of the claw opening (5.3) facing the underside of the lid.

8. The weekly dispenser according to any one of claims 1 to 5 and 7, **characterised in that** the rib reinforcement (3.3) of the hinge part B also has a constant width but its depth in the hinge region is enlarged in such a way that the necessary formation of claw (5.2) and claw opening (5.3) can be achieved with a sector angle of approximately 140 to 160° so as to slide onto the respective associated pin (5.1) of the hinge part A.

9. The weekly dispenser according to any one of claims 1 to 8, **characterised in that** the complementary sealing parts D arranged at the end of the lid (3) opposite the hinge parts B consist of a latching ridge (6.3) with a latching lip (6.4) provided inwardly at the ridge end.

## Revendications

1. Pilulier hebdomadaire pour médicaments composé d'une partie inférieure rectangulaire comprenant 7 compartiments (1) qui sont divisés par des parois de séparation (2) et qui possèdent chacun leur propre couvercle (3) rabattable, de façon à ce que chaque compartiment (1) soit utilisable individuellement,
**caractérisé en ce que** les 7 compartiments (1) sont réalisés dans la partie inférieure (4) du pilulier hebdomadaire avec un plan rectangulaire de même taille, et au moins un côté longitudinal (4.2) de la partie inférieure (4), à savoir le côté de prélèvement, possède une paroi (4.3) incurvée vers l'extérieur et le bord supérieur (2.3) de toutes les parois de séparation (2) présente dans son prolongement longitudinal une courbure régulière avec un rayon R et pour cela, les 7 couvercles (3) indéformables et souples qui recouvrent et ferment les 7 compartiments (1) présentent de manière appropriée une courbure R' adaptée, sachant que les bords longitudinaux (3.1) des couvercles (3) s'étendant parallèlement aux parois de séparation (2) recouvrent les parois intermédiaires (2.1) respectivement jusqu'à environ la moitié sans reposer sur celles-ci dans l'état de fermeture, et les pièces de charnière (5) et les pièces de fermeture (6) correspondantes sont disposées respectivement au niveau des 7 compartiments (1) pour fixer et bloquer les sept couvercles (3) d'une part sur les bords latéraux étroits (3.2) des couvercles (3) et d'autre part sur les respectivement le long des deux côtés latéraux (4.1, 4.2) de la partie inférieure (4), sachant que lorsque l'on exerce une force de pression sur la zone centrale ou arrière d'un couvercle (3) souple incurvé, les pièces de fermeture (6) commencent à se séparer l'une de l'autre.

2. Pilulier hebdomadaire selon la revendication 1,
**caractérisé en ce que** le rayon de courbure R du bord supérieur (2.3) de toutes les parois de séparation (2) fait environ 45 à 55 mm.

3. Pilulier hebdomadaire selon la revendication 1 ou 2,
**caractérisé en ce que** les pièces de charnière A reposant sur l'un côté longitudinal (4.1) de la partie inférieure (4), à l'extérieur des compartiments (1), se composent de deux chevilles (5.1) horizontales placées dans une droite imaginaire parallèle aux côtés longitudinaux de la partie inférieure (4), lesquelles se mettent en prise par paire c'est-à-dire des deux côtés, sur les parois intermédiaires (2.1) prolongées dans la partie supérieure des parois intermédiaires (2) au-delà des compartiments (1) et individuellement sur les côtés intérieurs en saillie des deux parois frontales (2.2) de la partie inférieure (4).

4. Pilulier hebdomadaire selon l'une des revendications 1 à 3,
**caractérisé en ce que** les pièces de fermeture C (6) reposant sur l'autre côté longitudinal (4.2) de la partie inférieure (4) sont réalisées comme des encoches (6.1) insérées depuis l'extérieur avec une lèvre d'arrêt (6.2) placée en haut respectivement au centre dans la zone de bordure supérieure de chaque compartiment (1).

5. Pilulier hebdomadaire selon l'une des revendications 1 à 4,
**caractérisé en ce que** les 7 couvercles (3) incurvés avec le rayon R' présentent dans la base projetée une section transversale rectangulaire et ont sur les bords transversaux (3.2) les pièces de charnières B (5.2, 5.3) et pièces de fermeture D (6.3, 6.4) complémentaires.

6. Pilulier hebdomadaire selon l'une des revendications 1 à 5,
**caractérisé en ce que** les pièces de charnière B par couvercle (3) sont composées de deux griffes (5.2) qui sont formées sur le côté étroit du bord du couvercle, sur le bord transversal (3.2), sachant que ces griffes (5.2) sont à distance des bords longitudinaux (3.1) d'environ la moitié de l'épaisseur des parois intermédiaires (2.1) et encerclent les chevilles correspondantes (5.1) des pièces de charnière A avec un angle inscrit d'environ 200° à 220°.

7. Pilulier hebdomadaire selon l'une des revendications 1 à 6,
**caractérisé en ce qu'**un renfort nervuré (3.3) avec une section transversale constante est prévu dans le prolongement et avec l'épaisseur des griffes (5.2) sur la face inférieure et parallèlement aux bords longitudinaux (3.1) des couvercles (3), lequel est interrompu pour former l'ouverture de griffe (5.3), sachant que l'extrémité côté griffes du renfort nervuré (3.3) forme le côté intérieur tourné contre la face inférieure du couvercle de l'ouverture de griffe (5.3).

8. Pilulier hebdomadaire selon l'une des revendications 1 à 5 et 7,
**caractérisé en ce que** le renfort nervuré (3.3) de la pièce de charnière B présente également une largeur constante mais sa profondeur dans la zone de charnière est ainsi élargie que la formation nécessaire de la griffe (5.2) et de l'ouverture de griffe (5.3) avec un angle sectoriel d'environ 140° à 160° pour le coulissement sur les chevilles (5.1) correspondantes respectives de la pièce de charnière A peut avoir lieu.

9. Pilulier hebdomadaire selon l'une des revendications 1 à 8,
**caractérisé en ce que** les pièces de fermeture D complémentaires qui sont disposées sur le côté du couvercle (3) faisant face aux pièces de charnière B, sont composées d'une branche d'enclenchement (6.3) avec une lèvre d'arrêt (6.4) prévue sur l'extrémité de la branche et à l'intérieur.
